# EUROPÄISCHE PATENTSCHRIFT

(11) **EP 4 267 309 B1**
(45) Veröffentlichungstag und Bekanntmachung des Hinweises auf die Patenterteilung: **27.11.2024**
(21) Anmeldenummer: 21836396.8
(22) Anmeldetag: 08.12.2021
(51) Int. Cl.: E05B 47/00, B04B 7/06, E05C 5/02

(54) **VORRICHTUNG ZUM VERRIEGELN EINES DECKELS AUF EINEM BEHÄLTER**
APPARATUS FOR LOCKING A LID ON A CONTAINER
APPAREIL DE VERROUILLAGE D'UN COUVERCLE SUR UN RÉCIPIENT

(30) Priorität: 23.12.2020 DE 102020134871
(43) Veröffentlichungstag der Anmeldung: 01.11.2023
(73) Patentinhaber: switch-it Assembling GmbH, 26160 Bad Zwischenahn (DE)
(72) Erfinder: TSCHACKERT, Carsten, 26452 Sande (DE); RIPKEN, Roman, 26188 Edewecht (DE)
(74) Vertreter: Jabbusch, Matthias
(86) Internationale Anmeldenummer: PCT/EP2021/084809
(87) Internationale Veröffentlichungsnummer: WO 2022/135937

(56) Entgegenhaltungen:
- EP-A2- 2 626 138
- CN-A- 110 439 374
- DE-C- 260 253
- US-A1- 2002 060 458

## Beschreibung

Die Erfindung betrifft eine Vorrichtung zum Verriegeln eines Deckels auf einem Behälter, insbesondere auf dem Rotorkessel einer Zentrifuge, mit einer Verriegelungseinrichtung, die wenigstens ein in einem Gehäuseteil stellbeweglich gehaltenes Sperrglied sowie einen am Sperrglied angreifenden Antriebsknebel aufweist.

Bei bekannten Vorrichtungen dieser Art weist die Verriegelungseinrichtung ein am Deckel des Behälters unterseitig angeordnetes Rastelement in Form eines Zapfens, eines Hakens oder einer Lasche auf, welches in einer am Behälter ausgebildeten Aufnahmeöffnung an dem Sperrglied verrastet wird. Zum Entriegeln der Verrastung ist ein am Sperrglied angreifendes Betätigungsglied regelmäßig elektromagnetisch betätigbar. Bei derart ausgebildeten Verriegelungseinrichtungen stellen die unterseitig am Deckel hervorkragenden Rastelemente beim Be- und Entladen des Behälters ein potentielles Verletzungsrisiko dar. Die dem Rastelement auf Seite des Behälters zugeordnete Verriegelungsmechanik ist einer Verunreinigung durch havariertes Ladegut über die beim Be- und Entladen des Behälters unverschlossene Aufnahmeöffnung schutzlos ausgesetzt. Aus der USamerikanischen Anmeldeschrift US 2002/0060458 A1 ist ein Verriegelungsmechanismus zum Verriegeln der Türen von Verkaufsautomaten, Lebensmittelautomaten, Süsswarenautomaten oder Getränkeautomaten bekannt. Die chinesische Anmeldeschrift CN 110 439 374 beschreibt hingegen einen Verriegelungsmechanismus zum elektrisch gesteuerten Öffnen einer heißen Backofentür.

Der Erfindung liegt deshalb die Aufgabe zugrunde, eine Vorrichtung der eingangs genannten Gattung aufzuzeigen, mit der die Verriegelungseinrichtung vor einer Verunreinigung weitreichend geschützt ist und kein Verletzungsrisiko beim Be- und Entladen des Behälters darstellt.

Die Aufgabe ist erfindungsgemäß durch eine Vorrichtung mit den Merkmalen des Patentanspruches 1 gelöst. Vorteilhafte Weiterbildungen der Erfindung sind in den Unteransprüchen angegeben.

Die erfindungsgemäße Vorrichtung zum Verriegeln eines Deckels auf einem Behälter zeichnet sich dadurch aus, dass der Antriebsknebel in einer am Sperrglied ausgebildeten inneren Kulissenführung sowie in einer am Gehäuseteil ausgebildeten Drehführung gehalten ist und dass das Sperrglied einen als Drehriegel fungierenden Kopfbereich aufweist sowie in einer am Gehäuseteil ausgebildeten äußeren Kulissenführung gehalten ist. Weist nun die innere Kulissenführung, bezogen auf die Drehachse der Drehführung, eine Steigung auf, kommt es bei Einleitung eines Antriebsmomentes in den Antriebsknebel an der inneren Kulissenführung zur Aufspaltung des Antriebsmomentes in eine translatorisch am Sperrglied angreifende Hubkraft sowie ein rotatorisch am Sperrglied angreifendes Drehmoment. Mit der äußeren Kulissenführung ist schließlich die Bewegungsbahn festgelegt, auf welcher das mit dem Drehmoment und der Hubkraft beaufschlagte Sperrglied bewegbar ist. Mit einer derart ausgebildeten Verriegelungseinrichtung besteht vorteilhaft die Möglichkeit, eine einfache Drehbewegung des Antriebsknebels in eine komplexe Dreh-Hubbewegung am Sperrglied umzuwandeln. Diese komplexe Dreh-Hubbewegung ermöglicht vorteilhaft das Verspannen und Verriegeln eines Deckels auf einem Behälter, so dass auf starr vorkragende Rastelemente an der Unterseite des Deckels vorteilhaft verzichtet werden kann.

Nach einer ersten Weiterbildung der Erfindung weist die Drehführung eine auf einen Schrittmotor aufgeschaltete Drehachse auf. Der Schrittmotor ermöglicht vorteilhaft ein automatisches Betätigen der Verriegelungseinrichtung und damit auch die Einbindung der Betätigung der Verriegelungseinrichtung in Sicherheitsschaltungen, beispielsweise einer Anlaufsperre für den Rotorkessel einer Zentrifuge, solange der Rotorkessel nicht fest mit dem Deckel verschlossen ist. Es liegt im Rahmen der Erfindung, den Schrittmotor gegen andere mechanische Antriebsaggregate auszutauschen.

Nach einer nächsten Weiterbildung der Erfindung weist die äußere Kulissenführung eine L-förmig verlaufende Führungsbahn auf. Die L-Form ist mit ihren zwei Schenkeln für das Generieren eines Bewegungsablaufes prädestiniert, mit welchem das Sperrglied aus einer Ruhestellung heraus über die Hubkraft translatorisch in eine Betriebsstellung hinein und aus dieser wieder heraus über das Drehmoment rotatorisch in eine Verriegelungsstellung hineingefahren wird. Am Sperrglied oder seinem Widerlager ausgebildete Auflaufschrägen ermöglichen vorteilhaft ein Verspannen einer zwischen dem Behälter und dem Deckel angeordneten Deckeldichtung.

Nach einer besonders vorteilhaften Weiterbildung der Erfindung ist die L-förmig verlaufende Führungsbahn mit einem weiteren Bahnschenkel zu einer U-förmig verlaufenden Führungsbahn erweitert. Die U-Form ist mit ihren zwei parallel zueinander verlaufenden Schenkeln und dem zwischen den Schenkeln ausgebildeten Mittelstück für das Generieren eines Bewegungsablaufes prädestiniert, mit welchem das Sperrglied aus der Ruhestellung heraus über die Hubkraft translatorisch in die Betriebsstellung hinein, aus dieser wieder heraus über das Drehmoment rotatorisch in eine Verriegelungsstellung hinein und schließlich in entgegengesetzter Richtung nochmals über die Hubkraft translatorisch in eine die Deckeldichtung verspannende Schließstellung hineingefahren wird.

Um das Sperrglied durch die U-förmig verlaufende Führungsbahn hindurchtreiben zu können, bedarf es jedoch von einem Bahnschenkel in den anderen Bahnschenkel bei der Hubkraft einer Wirkrichtungsumkehr. Diese ist nach einer nächsten Weiterbildung der Erfindung dadurch erreicht, dass die innere Kulissenführung eine V-förmig verlaufende Führungsbahn aufweist. Dabei ist der Punkt der Wirkrichtungsumkehr bei der Hubkraft im Scheitelpunkt der V-förmig verlaufenden Führungsbahn gelegen. Der zwischen den Schenkeln der V-förmig verlaufenden Führungsbahn ausgebildete Winkel beträgt vorzugsweise 90°. Es liegt jedoch im Rahmen der Erfindung, die V-Form spitzer, flacher, asymmetrisch, mit gekrümmten Schenkeln oder mit Übergangsradien auszubilden, um beispielsweise die Hubkraft zum Verspannen der Deckeldichtung zu vergrößern oder um die Hubbewegung des Sperrgliedes zu den Führungsbahnenden hin zu verzögern. In Falle einer L-förmig verlaufenden äußeren Führungsbahn genügt es, die innere Kulissenführung auf einen Schenkel ihrer V-förmig verlaufenden Führungsbahn zu reduzieren.

Nach einer anderen Weiterbildung der Erfindung weist die Verriegelungseinrichtung wenigstens eine an dem zu verriegelnden Deckel ausgebildete obere Drehriegelaufnahme auf, wobei der Drehriegel des Sperrgliedes mit der oberen Drehriegelaufnahme des Deckels in einer Schließstellung formschlüssig zusammenwirkt. Die obere Drehriegelaufnahme ist eine unterseitig im Deckel ausgebildete Aufnahmeöffnung für den Drehriegel. Diese Aufnahmeöffnung weist wenigstens eine Hinterschneidung auf, die von dem Drehriegel hintergriffen wird, wenn das Sperrglied aus seiner Betriebsstellung heraus über das Drehmoment rotatorisch in die Verriegelungsstellung gefahren wird.

Um bei geöffnetem Deckel eine Verletzungsgefahr durch vorkragende Teile der Verriegelungseinrichtung weiter zu vermindern, wird vorgeschlagen, dass die Verriegelungseinrichtung wenigstens eine an einem zu verschließenden Behälter ausgebildete untere Drehriegelaufnahme aufweist, wobei der Drehriegel des Sperrgliedes mit der unteren Drehriegelaufnahme des Behälters in einer Ruhestellung formschlüssig zusammenwirkt. Die untere Drehriegelaufnahme ist somit eine am Rand der Behälteröffnung ausgebildete Vertiefung zur formschlüssigen Aufnahme des Drehriegels bei geöffnetem Behälter.

Nach einer besonders vorteilhaften Weiterbildung der Erfindung weist der Drehriegel des Sperrgliedes eine Sichtfläche auf, mit der die die untere Drehriegelaufnahme sichtseitig begrenzende Behälteroberfläche in der Ruhestellung absatz- und spaltfrei verschlossen ist. Damit ist das Sperrglied bei geöffnetem Behälter vollständig in der die Drehriegelaufnahme begrenzenden Behälteroberfläche versenkt, so dass kein Verletzungsrisiko mehr vorliegt und am geöffneten Behälter durchzuführende Reinigungsarbeiten maßgeblich vereinfacht sind.

Für eine verwindungsfreie und somit besonders belastbare Konstruktion der Verriegelungseinrichtung ist vorgesehen, dass das Sperrglied wenigstens einen zylindrischen Hohlkörper aufweist und dass die innere Kulissenführung wenigstens zwei über den Umfang des Hohlkörpers gleichmäßig in den Zylinderwandungen verteilt angeordnete Führungsschlitze aufweist, in denen das Sperrglied treibende Kulissensteine des Antriebsknebels laufen. In einer entsprechenden Weise weist auch das Gehäuseteil einen zylindrischen Hohlkörper auf, wobei auch die äußere Kulissenführung wenigstens zwei über den Umfang ihres Hohlkörpers gleichmäßig in den Zylinderwandungen verteilt angeordnete Führungsschlitze aufweist. In diesen Schlitzbahnen laufen schließlich zwei das Sperrglied führende Kulissensteine.

Eigenständiger Schutz wird für eine Zentrifuge mit einem Rotorkessel und einem daran angelenkten Deckel beansprucht, bei der die erfindungsgemäße Vorrichtung zwischen dem Rotorkessel und dem Deckel ausgebildet ist.

Ein Ausführungsbeispiel der Erfindung, aus dem sich weitere erfinderische Merkmale ergeben, ist in der Zeichnung dargestellt. Es zeigen:
- Fig. 1:: eine perspektivische Prinzipskizze einer Verriegelungseinrichtung für eine erfindungsgemäße Vorrichtung, dargestellt in einer Ruhestellung;
- Fig. 2:: eine Prinzipskizze gemäß Fig. 1, jedoch dargestellt in einer Betriebsstellung;
- Fig. 3:: eine Prinzipskizze gemäß den Fig. 1 und 2, jedoch dargestellt in einer Verriegelungsstellung; und
- Fig. 4:: eine Prinzipskizze gemäß den Fig. 1 bis 3, jedoch dargestellt in einer Schließstellung.

Die Fig. 1 zeigt eine perspektivische Prinzipskizze einer Verriegelungseinrichtung für eine erfindungsgemäße Vorrichtung, die in einer Ruhestellung dargestellt ist. Die Vorrichtung dient dem Verriegeln eines Deckels 1 auf einem Behälter 2. Dazu weist die Verriegelungseinrichtung ein in einem Gehäuseteil 3 stellbeweglich gehaltenes Sperrglied 4 sowie einen am Sperrglied 4 angreifenden Antriebsknebel 5 auf. Für eine verbesserte Darstellbarkeit der einzelnen, die Verriegelungseinrichtung ausbildenden Teile wurde für das Gehäuseteil 3 eine transparente Darstellungsform gewählt, welche die Sicht auf alle verdeckten Körperkanten des Gehäuseteiles 3 selbst und auf die hinter dem Gehäuseteil 3 liegende Körperkante anderer Teile freigibt. Der Antriebsknebel 5 ist in einer am Sperrglied 4 ausgebildeten inneren Kulissenführung 6 sowie in einer am Gehäuseteil 3 ausgebildeten Drehführung 7 gehalten. Das Sperrglied 4 weist einen als Drehriegel 8 fungierenden Kopfbereich auf und ist in einer am Gehäuseteil 3 ausgebildeten äußeren Kulissenführung 9 gehalten. Die Drehführung 7 weist eine auf einen nicht dargestellten Schrittmotor aufgeschaltete Drehachse 10 auf. Das Sperrglied 4 weist einen zylindrischen Hohlkörper 11 auf, wobei die innere Kulissenführung 6 zwei über den Umfang des Hohlkörpers 11 gleichmäßig in den Zylinderwandungen verteilt angeordnete Führungsschlitze 12 aufweist, in denen das Sperrglied 4 treibende Kulissensteine 13 des Antriebsknebels 5 in einer V-förmigen verlängernden Führungsbahn laufen. Das Gehäuseteil 3 weist ebenfalls einen zylindrischen Hohlkörper auf, wobei hier die äußere Kulissenführung 9 zwei über den Umfang des Hohlkörpers gleichmäßig in den Zylinderwandungen verteilt angeordnete Schlitzbahnen 14 aufweist, in denen das Sperrglied 4 führende Kulissensteine 15 in einer U-förmig verlaufenden Führungsbahn laufen. Außerdem weist die Verriegelungseinrichtung eine an dem zu verriegelnden Deckel 1 ausgebildete obere Drehriegelaufnahme 16 auf, wobei der Drehriegel 8 des Sperrgliedes 4 mit der oberen Drehriegelaufnahme 16 des Deckels 1 in einer Schließstellung gemäß Fig. 4 formschlüssig zusammenwirkt. Weiterhin weist die Verriegelungseinrichtung eine an dem zu verschließenden Behälter 2 ausgebildete untere Drehriegelaufnahme 17 auf, wobei der Drehriegel 8 des Sperrgliedes 4 mit der unteren Drehriegelaufnahme 17 des Behälters 2 in der in Fig. 1 dargestellten Ruhestellung formschlüssig zusammenwirkt.

Die Fig. 2 zeigt eine Prinzipskizze gemäß Fig. 1, jedoch dargestellt in einer Betriebsstellung, in welcher das Sperrglied 4 mit seinem Drehriegel 8 über eine translatorisch aufwärts gerichtete Bewegung in die obere Drehriegelaufnahme 16 hineingefahren ist.

Die Fig. 3 zeigt eine Prinzipskizze gemäß den Fig. 1 und 2, jedoch dargestellt in einer Verriegelungsstellung, in der das Sperrglied 4 mit seinem Drehriegel 8 in der oberen Drehriegelaufnahme 16 mit einer rotatorischen Bewegung verriegelt wurde. Gleiche Bauteile sind mit gleichen Bezugszahlen versehen.

Die Fig. 4 eine Prinzipskizze gemäß den Fig. 1 bis 3, jedoch dargestellt in einer Schließstellung, in der das Sperrglied den Deckel 1 mit seinem Drehriegel 8 über eine abwärts gerichtete translatorische Bewegung am Behälter 2 abdichtend verspannt hat. Gleiche Bauteile sind hier ebenfalls mit gleichen Bezugszahlen versehen.

## Patentansprüche

1. Vorrichtung zum Verriegeln eines Deckels auf einem Behälter, insbesondere auf dem Rotorkessel einer Zentrifuge, mit einer Verriegelungseinrichtung, die wenigstens ein in einem Gehäuseteil stellbeweglich gehaltenes Sperrglied sowie einen am Sperrglied angreifenden Antriebsknebel aufweist,
**dadurch gekennzeichnet,**
**dass** der Antriebsknebel (5) in einer am Sperrglied (4) ausgebildeten inneren Kulissenführung (6) sowie in einer am Gehäuseteil (3) ausgebildeten Drehführung (7) gehalten ist, und
**dass** das Sperrglied (4) einen als Drehriegel (8) fungierenden Kopfbereich aufweist und in einer am Gehäuseteil (3) ausgebildeten äußeren Kulissenführung (9) gehalten ist.

2. Vorrichtung nach Anspruch 1, **dadurch gekennzeichnet, dass** die Drehführung (7) eine auf einen Schrittmotor aufgeschaltete Drehachse (10) aufweist.

3. Vorrichtung nach Anspruch 1 oder 2, **dadurch gekennzeichnet, dass** die äußere Kulissenführung (9) eine L-förmig verlaufende Führungsbahn aufweist.

4. Vorrichtung nach Anspruch 3, **dadurch gekennzeichnet, dass** die L-förmig verlaufende Führungsbahn mit einem weiteren Bahnschenkel zu einer U-förmig verlaufenden Führungsbahn erweitert ist.

5. Vorrichtung nach Anspruch 3 oder 4, **dadurch gekennzeichnet, dass** die innere Kulissenführung (6) eine V-förmig verlaufende Führungsbahn aufweist.

6. Vorrichtung nach einem der Ansprüche 1 bis 5, **dadurch gekennzeichnet, dass** die Verriegelungseinrichtung wenigstens eine an dem zu verriegelnden Deckel (1) ausgebildete obere Drehriegelaufnahme (16) aufweist, und dass der Drehriegel (8) des Sperrgliedes (4) mit der oberen Drehriegelaufnahme (16) des Deckels (1) in einer Schließstellung formschlüssig zusammenwirkt.

7. Vorrichtung nach einem der Ansprüche 1 bis 6, **dadurch gekennzeichnet, dass** die Verriegelungseinrichtung wenigstens eine an dem zu verschließenden Behälter (2) ausgebildete untere Drehriegelaufnahme (17) aufweist, und dass der Drehriegel (8) des Sperrgliedes (4) mit der unteren Drehriegelaufnahme (17) des Behälters (2) in einer Ruhestellung formschlüssig zusammenwirkt.

8. Vorrichtung nach Anspruch 7, **dadurch gekennzeichnet, dass** der Drehriegel (8) des Sperrgliedes (4) eine Sichtfläche aufweist, mit der die die untere Drehriegelaufnahme (17) begrenzende Behälteroberfläche in der Ruhestellung absatz- und spaltfrei verschlossen ist.

9. Vorrichtung nach einem der Ansprüche 1 bis 8, **dadurch gekennzeichnet, dass** das Sperrglied (4) wenigstens einen zylindrischen Hohlkörper (11) aufweist, und dass die innere Kulissenführung (6) wenigstens zwei über den Umfang des Hohlkörpers (11) gleichmäßig in den Zylinderwandungen verteilt angeordnete Führungsschlitze (12) aufweist, in denen das Sperrglied (4) treibende Kulissensteine (13) des Antriebsknebels (5) laufen.

10. Vorrichtung nach einem der Ansprüche 1 bis 9, **dadurch gekennzeichnet, dass** das Gehäuseteil (3) einen zylindrischen Hohlkörper (11) aufweist, und dass die äußere Kulissenführung (9) wenigstens zwei über den Umfang des Hohlkörpers (11) gleichmäßig in den Zylinderwandungen verteilt angeordnete Führungsschlitze (14) aufweist, in denen das Sperrglied (4) führende Kulissensteine (15) laufen.

11. Zentrifuge mit einem Rotorkessel, einem am Rotorkessel angelenkten Deckel (1) und einer zwischen dem Rotorkessel und dem Deckel (1) ausgebildeten Vorrichtung nach einem der Ansprüche 1 bis 10.

## Claims

1. An apparatus for locking a lid on a container, in particular on a rotor bowl of a centrifuge, with a locking arrangement which comprises at least one locking element held in a housing part so as to be movable for actuation and a drive toggle engaging with the locking element,
**characterised in that**
the drive toggle (5) is held in an inner slotted guide (6) constituted in the locking element (4) and in a rotary guide (7) constituted in the housing part (3), and
that the locking element (4) comprises a head region acting as a twist-lock (8) and is held in an outer slotted guide (9) constituted in the housing part (3).

2. The apparatus according to claim 1,
**characterised in that** the rotary guide (7) has a rotary axis (10) connected to a stepping motor.

3. The apparatus according to claim 1 or 2, **characterised in that** the outer slotted guide (9) comprises an L-shaped guide track.

4. The apparatus according to claim 3, **characterised in that** the L-shaped guide track is extended with a further guide leg to form a U-shaped guide track.

5. The apparatus according to claim 3 or 4, **characterised in that** the inner slotted guide (6) comprises a V-shaped guide track.

6. The apparatus according to any one of claims 1 to 5, **characterised in that** the locking apparatus comprises at least one upper twist-lock locating hole (16) formed in the lid (1) to be locked, and that the twist-lock (8) of the locking element (4) cooperates in a formfitting manner with the upper twist-lock locating hole (16) of the lid (1) in a closed position.

7. The apparatus according to any one of claims 1 to 6, **characterised in that** the locking apparatus comprises at least one lower twist-lock locating hole (17) formed in the container (2) to be closed, and that the twist-lock (8) of the locking element (4) cooperates in a formfitting manner with the lower twist-lock locating hole (17) of the container (2) in a rest position.

8. The apparatus according to claim 7, **characterised in that** the twist-lock (8) of the locking element (4) has a visible surface area, with which the container surface bordering the lower twist-lock locating hole (17) is closed offset-free and gap-free in the rest position.

9. The apparatus according to any one of claims 1 to 8, **characterised in that** the locking element (4) comprises at least one cylindrical hollow body (11), and that the inner slotted guide (6) comprises at least two guide slots (12) arranged uniformly distributed in the cylinder walls around the periphery of the hollow body (11), in which sliding blocks (13) of the drive toggle (5) impelling the locking element (4) run.

10. The apparatus according to any one of claims 1 to 9, **characterised in that** the housing part (3) comprises a cylindrical hollow body (11), and that the outer slotted guide (9) comprises at least two guide slots (14) arranged uniformly distributed in the cylinder walls around the periphery of the hollow body (11), in which sliding blocks (15) guiding the locking element (4) run.

11. A centrifuge with a rotor bowl, a lid (1) linked to the rotor bowl and an apparatus arranged between the rotor bowl and the lid (1) according to any one of claims 1 to 10.

## Revendications

1. Appareil de verrouillage d'un couvercle sur un récipient, en particulier sur la cuve de rotor d'une centrifugeuse, avec un système de verrouillage, qui comporte au moins un organe de blocage maintenu mobile en positionnement dans une pièce de boîtier ainsi qu'une manette d'entraînement venant en prise sur l'organe de blocage,
**caractérisé en ce que**
la manette d'entraînement (5) est maintenue dans un guidage à coulisse (6) intérieur constitué sur l'organe de blocage (4) ainsi que dans un guidage rotatif (7) constitué sur la pièce de boîtier (3), et
**en ce que** l'organe de blocage (4) comporte une zone de tête fonctionnant comme un loquet de verrouillage rotatif (8) et est maintenu dans un guidage à coulisse (9) extérieur constitué sur la pièce de boîtier (3).

2. Appareil selon la revendication 1, **caractérisé en ce que** le guidage rotatif (7) comporte un axe de rotation (10) branché sur un moteur pas à pas.

3. Appareil selon la revendication 1 ou 2, **caractérisé en ce que** le guidage à coulisse extérieur (9) comporte une piste de guidage passant en forme de L.

4. Appareil selon la revendication 3, **caractérisé en ce que** la piste de guidage passant en forme de L est élargie avec une autre branche de piste en une piste de guidage passant en forme de U.

5. Appareil selon la revendication 3 ou 4, **caractérisé en ce que** le guidage à coulisse intérieur (6) comporte une piste de guidage passant en forme de V.

6. Appareil selon l'une quelconque des revendications 1 à 5, **caractérisé en ce que** le système de verrouillage comporte au moins un logement de loquet de verrouillage rotatif (16) supérieur constitué sur le couvercle à verrouiller et **en ce que** le loquet de verrouillage rotatif (8) de l'organe de blocage (4) coopère par conformité de forme dans une position de fermeture avec le logement de loquet de verrouillage rotatif (16) supérieur du couvercle (1).

7. Appareil selon l'une quelconque des revendications 1 à 6, **caractérisé en ce que** le système de verrouillage comporte au moins un logement de loquet de verrouillage rotatif (17) inférieur constitué sur le récipient (2) à fermer et **en ce que** le loquet de verrouillage rotatif (8) de l'organe de blocage (4) coopère par conformité de forme dans une position de repos avec le logement de loquet de verrouillage rotatif (17) du récipient (2).

8. Appareil selon la revendication 7, **caractérisé en ce que** le loquet de verrouillage rotatif (8) de l'organe de blocage (4) comporte une surface apparente avec laquelle la surface de récipient limitant le logement de loquet de verrouillage rotatif inférieur (17) est fermée sans décrochement et sans jeu dans la position de repos.

9. Appareil selon l'une quelconque des revendications 1 à 8, **caractérisé en ce que** l'organe de blocage (4) comporte au moins un corps creux cylindrique (11) et **en ce que** le guidage à coulisse intérieur (6) comporte au moins deux fentes de guidage (12) disposées réparties uniformément dans les parois cylindriques sur la périphérie du corps creux (11) dans lesquelles passent les coulisseaux (13) entraînant l'organe de blocage (4) de la manette d'entraînement (5).

10. Appareil selon l'une quelconque des revendications 1 à 9, **caractérisé en ce que** la pièce de boîtier (3) comporte un corps creux cylindrique (11) et **en ce que** le guidage à coulisse extérieur (9) comporte au moins deux fentes de guidage (14) disposées réparties uniformément dans les parois cylindriques sur la périphérie du corps creux (11) dans lesquelles passent les coulisseaux (15) guidant l'organe de blocage (4).

11. Centrifugeuse avec une cuve à rotor, un couvercle (1) articulé sur la cuve de rotor et un appareil constitué entre la cuve de rotor et le couvercle (1) selon l'une quelconque des revendications 1 à 10.
